# EUROPÄISCHE PATENTSCHRIFT

(11) **EP 1 437 322 B1**
(45) Veröffentlichungstag und Bekanntmachung des Hinweises auf die Patenterteilung: **29.11.2006**
(21) Anmeldenummer: 03022347.3
(22) Anmeldetag: 04.10.2003
(51) Int. Cl.: B66B 11/00

(54) **Treibscheibenaufzug**
Traction sheave elevator
Ascenseur à poulie de traction

(30) Priorität: 10.12.2002 DE 10257564
(43) Veröffentlichungstag der Anmeldung: 14.07.2004
(73) Patentinhaber: Ziehl-Abegg AG, 74653 Künzelsau (DE)
(72) Erfinder: Vetter, Uli, 74653 Künzelsau (DE); Lagies, André, 74638 Waldenberg (DE); Hoppenstedt, Roland, 74639 Zweiflingen (DE)
(74) Vertreter: Maucher, Wolfgang

(56) Entgegenhaltungen:
- WO-A-99/43589
- DE-A- 10 164 548

## Beschreibung

Die Erfindung betrifft einen Treibscheibenaufzug mit einer Aufzugskabine, die entlang von Führungsschienen verfahrbar ist, und mit einem ebenfalls an Schienen geführten Gegengewicht, mit Tragseilen, an denen die Aufzugskabine und das Gegengewicht angehängt sind, und mit einem Antrieb, bestehend aus einem Motor, einer Treibscheibe für die Tragseile und einer Bremse, welcher Antrieb im oberen Bereich des Aufzugsschachts zwischen der Schachtwand und dem Raum, den die Aufzugskabine in ihrer obersten Position benötigt, und/oder in einer vertikalen Verlängerung dieses Bereichs nach oben im wesentlichen angeordnet ist, wobei die Motorwelle und die Treibscheibenwelle koaxial und etwa horizontal sowie parallel zur benachbarten Schachtwand und/oder zur benachbarten Kabinenwand orientiert sind, wobei die über das Tragseil vorgesehene Aufhängung zwischen der Aufzugskabine und dem Gegengewicht durch zumindest eine an der Aufzugskabine angreifende Umlenkrolle wenigstens 2:1 untersetzt ist

Ein derartiger Treibscheibenaufzug ist aus WO 99/43589 bekannt. Aus Platzgründen ist dabei ein Verhältnis des Durchmessers der Umlenkrolle zum Durchmesser des Tragseils und/oder ein Verhältnis des Durchmessers der Treibscheibe zum Durchmesser des Tragseils von weniger als 40:1 angestrebt. Erreicht werden soll dies dadurch, dass die Tragseile als flache Seile oder Riemen ausgebildet sind, das heißt es sind besondere Tragmittel mit entsprechendem zusätzlichen Aufwand erforderlich.

Auch Dokument DE 10164548 offenbart ein Seilaufzug wobei das Verhältnis des Durchmessers der Umlenkrolle zum Tragseilsdurchmesser < 40:1 ist.

Ferner ist ein Treibscheibenaufzug aus DE 200 21 886 U1 bekannt, bei welchem die Seilaufhängung in einem Verhältnis von 1:1 vorgesehen ist, was ein entsprechend hohes Drehmoment an der Treibscheibe und demgemäß ein verhältnismäßig großes Gewicht des Antriebs erforderlich macht.

Es besteht deshalb die Aufgabe, einen Treibscheibenaufzug der eingangs genannten Art zu schaffen, bei welchem der Vorteil erhalten bleibt, dass das erforderliche Drehmoment an der Treibscheibe vermindert ist und eine Aufzugskabine etwa gleichbleibenden oder geringeren oder nur wenig höheren Gewichts befördert werden kann, wobei der Antrieb platzsparend untergebracht und dennoch die Verwendung flacher oder riemenförmiger Tragmittel vermieden werden kann.

Zur Lösung dieser Aufgabe ist vorgesehen, dass das oder die Tragseile einen etwa kreisförmigen Querschnitt haben, dass das Verhältnis des Durchmessers der Umlenkrolle zum Durchmesser des Tragseils und/oder das Verhältnis des Durchmessers der Treibscheibe zum Durchmesser des Tragseils gleich 35:1 oder kleiner ist, dass das oder die Tragseile Stahlseile ist/sind und dass die Treibscheibe und alle an der Aufzugskabine und an dem Gegengewicht vorgesehenen Umlenkrollen in einer gemeinsamen Ebene angeordnet sind, so dass das Tragseil oder die mehreren Tragseilstränge von der Treibscheibe zu der Umlenkrolle oder umgekehrt im Wesentlichen nach der Seite hin unausgelenkt verlaufen.

Auf diese Weise ergibt sich ein verminderter Drehmomentenbedarf und vor allem kann das Tragseil mit relativ kleinem Durchmesser und demgemäß vor allem auch mit kleinem Biegeradius ausgeführt werden, weil die Biegungen und Gegenbiegungen zwischen Treibscheibe und an der Kabine und an dem Gegengewicht befindlicher Umlenkrollen in einer Ebene stattfinden und Auslenkungen aus dieser Ebene nach der Seite hin, die das Seil zusätzlich belasten würden, in diesem Bereich der Seilführung vermieden werden. Da die Biegungen und Gegenbiegungen des Tragseils oder der Tragseilstränge nach der Seite hin im Wesentlichen unausgelenkt erfolgt, kann das Seil bei relativ kleinen Biegeradien dennoch eine möglichst lange Lebensdauer erreichen und Treibscheibe und Umlenkrollen können entsprechend kleine Durchmesser haben, so dass auch der Platzbedarf entsprechend vermindert ist.

Zweckmäßig ist es dabei, wenn der Durchmesser der Treibscheibe größer als der Durchmesser der Umlenkrollen ist. Entsprechend gut kann die Antriebskraft von der Treibscheibe auf das Tragseil oder die Tragseilstränge übertragen werden.

Eine weitere zweckmäßige Ausgestaltung der Erfindung kann darin bestehen, dass die Treibscheibe und/oder die Umlenkrolle oder Umlenkrollen zumindest im Bereich ihrer Seilrille oder Seilrillen aus einem Werkstoff mit höherem Reibungskoeffizienten als Stahl oder Grauguss, insbesondere aus Kunststoff bestehen. Durch einen verbesserten Reibwert wird ermöglicht, dass auch leichtere Aufzugskabinen an das Seil angehängt werden können, und durch einen geringeren Schlupf zwischen Treibscheibe und/oder Umlenkrolle und Seil ergibt sich zusätzlich eine längere Lebensdauer des Seils.

Die Treibscheibe kann unmittelbar auf dem Abtrieb des Antriebsmotors angeordnet und der Antrieb des Treibscheibenaufzugs getriebelos ausgebildet sein. Da der Momentenbedarf an der Treibscheibe durch die vorstehend erwähnte 2:1-Aufhängung vermindert ist, kann ein Getriebe eingespart werden.

An der Kabine können zwei in der selben Ebene wie die Treibscheibe angeordnete Umlenkrollen vorgesehen sein. Dadurch lässt sich die Aufhängung der Aufzugskabine verbessern und die durch die Aufhängung bewirkte Belastung verteilen.

Die Umlenkrolle oder Umlenkrollen können auf dem Dach der Aufzugskabine gegenüber den Kabinenwänden hinsichtlich ihrer Lagerung soweit zurückversetzt angeordnet sein, dass die Ebenen, in denen die Kabinenwände angeordnet sind, tangential zu den Umlenkrollen verlaufen oder einen Abstand zu dem nächstliegenden Umfangsbereich der Umlenkrollen haben. Dies ergibt nicht nur eine günstige Aufhängung der Aufzugskabine, bei welcher der Schwerpunkt unterhalb der eigentlichen Aufhängung angeordnet ist, sondern möglicht auch die Minimierung der Schachtweite, weil neben der Kabine kein Platz für ein unter der Aufzugskabine hindurchzuführendes Seil benötigt wird.

Die Treibscheibe und/oder die Umlenkrolle an der Aufzugskabine und/oder an dem Gegengewicht können einen Durchmesser von etwa 32 cm oder weniger haben. Dies führt zu den angestrebten kleinen Biegeradien und dem erfindungsgemäßen Verhältnis von Scheiben- oder Umlenkrollendurchmesser zu Seildurchmesser mit möglichst geringem Seildurchmesser.

Die Aufzugskabine kann in Rucksack-Bauweise aufgehängt sein, um den Raum innerhalb des Schachts bestmöglich zu nutzen beziehungsweise eine Lösung für eine einfache Montage und/oder für spezielle Kabinen anzubieten.

Der Durchmesser des Tragseils kann etwa 8 mm oder weniger sein. Auch dadurch kann Gewicht eingespart werden, denn durch die Verminderung des Seildurchmessers können die Treibscheibe und das Lastmoment des Motors kleiner gehalten werden.

Dabei ist es aus Gründen der Festigkeit zweckmäßig, wenn das oder die Tragseile Stahlseile mit Stahlseele ist/sind.

Die an der Kabine angreifende Umlenkrolle oder die in einer gemeinsamen Ebene an der Kabine angreifenden mehreren Umlenkrollen können etwa mittig zur Aufzugskabine oder etwa in der durch den Schwerpunkt der Aufzugskabine verlaufenden Ebene parallel zu zwei Kabinenwänden angeordnet sein. Somit ist die Aufzugskabine schon durch ihre Aufhängung weitgehend ausgerichtet.

Die von den beiden Führungsschienen für die Aufzugskabine gebildete Ebene und die von den Führungsschienen gebildete Ebene können parallel oder senkrecht zueinander angeordnet sein. Es kann also eine Rucksack-Bauweise, aber auch eine Bauweise zur Anwendung kommen, bei der die Aufhängungskräfte nicht - wie bei der Rucksack-Bauweise - einseitig in die Aufzugskabine eingeleitet und an entsprechende Führungen weitergegeben werden müssen.

Vor allem bei Kombination einzelner oder mehrer der vorbeschriebenen Maßnahmen ergibt sich ein möglichst leichter Antrieb, der entsprechend einfach im Inneren des Aufzugsschachts eingebaut werden kann, wobei gleichzeitig die Seilaufhängung möglichst einfach gestaltet ist, so dass auch die Kosten reduziert werden. Dies wird dadurch erreicht, dass das benötigte Drehmoment und damit das für den Antrieb und den Betrieb der Aufzugskabine erforderliche Material einschließlich der Seile und Umlenkrollen minimiert werden. Gleichzeitig wird die Lebensdauer des Seils und die Treibfähigkeit erhöht.

Der Antrieb des erfindungsgemäßen Treibscheibenaufzugs kann dabei beispielsweise so ausgebildet und derart im Aufzugsschacht montiert oder untergebracht sein, wie es in DE 100 64 850 C2 beschrieben ist.

Nachstehend sind Ausführungsbeispiele der Erfindung anhand der Zeichnung näher beschrieben. Es zeigt in schematisierter Darstellung:
- Fig. 1: das Schema eines maschinenraumlosen Aufzugs mit einer an zwei Umlenkrollen aufgehängten Aufzugskabine, wobei eine Seilaufhängung mit einem Untersetzungsverhältnis von 2:1 vorgesehen ist und die Treibscheibe des Antriebs, die Umlenkrollen an der Aufzugskabine und die Umlenkrolle an dem Gegengewicht in einer gemeinsamen Ebene angeordnet sind,
- Fig. 2: einen Querschnitt eines Aufzugsschachts mit Draufsicht auf die Aufzugskabine und ihren Antrieb gemäß Fig. 1, wobei die mehrlagigen Umlenkrollen und die mehrlagige Treibscheibe in der selben Ebene angeordnet sind,
- Fig. 3: eine der Fig. 1 entsprechende Darstellung, bei welcher der Aufhängungspunkt für den von dem Gegenwicht kommenden Seilstrang gegenüber Fig. 1 anders gewählt ist.

Ein im Ganzen mit 1 bezeichneter Treibscheibenaufzug weist eine Aufzugskabine 2 auf, die in bekannter Weise entlang von nicht näher dargestellten Führungsschienen innerhalb eines Aufzugsschachts 3 vertikal verfahrbar ist. Ferner gehört zu diesem Treibscheibenaufzug 1 ein ebenfalls an nicht näher darstellten Schienen geführtes Gegengewicht 4 und die Aufzugskabine 2 und das Gegengewicht 4 sind an im Querschnitt etwa kreisförmigen Tragseilen 5 angehängt.

In Fig. 2 ist ein Antrieb 6, bestehend aus einem Motor, einer Treibscheibe 7 für die Tragseile 5 und einer Bremse angedeutet, welcher Antrieb 6 gemäß Fig. 1 und 3 im oberen Bereich des Aufzugsschachts 3 zwischen der Schachtwand 8 und dem Raum, den die Aufzugskabine 2 in ihrer oberen Position benötigt, oder in einer vertikalen Verlängerung dieses Raums im wesentlichen angeordnet ist. Die Motorwelle und die Treibscheibenwelle sind dabei koaxial und etwa horizontal sowie parallel zur benachbarten Schachtwand 8 und auch zur benachbarten Kabinenwand orientiert.

In den Fig. 1 und 3 erkennt man deutlich, dass die über das Tragseil 5 vorgesehene Aufhängung zwischen der Aufzugskabine 2 und dem Gegengewicht 4 durch zwei an der Aufzugskabine 2 angreifende Umlenkrollen 9 2:1 untersetzt ist, wobei eine sogenannte "Oberflasche" vorgesehen ist, also die Umlenkrollen 9 auf dem Dach 10 der Kabine 2 angeordnet sind. Dabei ist gemäß Fig. 2 die Treibscheibe 7 und die an der Aufzugskabine 2 vorgesehenen Umlenkrollen 9 in einer gemeinsamen Ebene angeordnet, so dass das Tragseil 5 oder mehrere Tragseilstränge von der Treibscheibe 7 zu den Umlenkrollen 9 oder umgekehrt im wesentlichen nach der Seite hin unausgelenkt verlaufen. Die Seilführung erfolgt also von der Treibscheibe 7 zu den Umlenkrollen 9 im wesentlichen ohne Schrägeinlauf der Seile auf die Umlenkrollen und ohne eine Verdrehung der Seilaufrichtung zwischen den Umlenkrollen 9 und der Treibscheibe 7, so dass unnötige seitliche Biegungen des oder der Tragseile 5 vermieden werden.

Im Ausführungsbeispiel gemäß Fig. 1 und 2 befindet sich auch die an dem Gegengewicht 4 angreifende Umlenkrolle 11 in der selben Ebene wie die Treibscheibe 7, so dass Biegungen und Gegenbiegungen des Tragseils 5 oder der Tragseilstränge alle in dieser Ebene angeordnet sind.

Die Treibscheibe 7 ist unmittelbar auf dem Abtrieb des Antriebsmotors angeordnet und der Antrieb 6 dieses Treibscheibenaufzugs 1 ist in beiden Ausführungsbeispielen getriebelos ausgebildet. Dabei können die Treibscheibe 7 und die Umlenkrollen 9 und 11 zumindest im Bereich ihrer Seilrille oder Seilrillen aus einem Werkstoff mit höherem Reibungskoeffizienten als Stahl oder Grauguss, insbesondere aus Kunststoff bestehen, so dass aufgrund des besseren Reibwertes auch leichtere Kabinen 2 benutzt werden können und ein geringerer oder ganz vermiedener Schlupf zwischen Seil 5 und jeweiliger Scheibe 7 oder Rolle 9 oder 11 eine höhere Lebensdauer des Seils 5 ermöglicht.

Die Umlenkrollen 9 sind auf dem Dach 10 der Aufzugskabine 2 gegenüber den Kabinenwänden hinsichtlich ihrer Lagerung 12 nur soweit zurückversetzt, dass die Ebenen, in denen die Kabinenwände angeordnet sind, gemäß Fig. 2 etwa tangential zu den Umlenkrollen 9 verlaufen oder einen geringen Abstand zu dem nächstliegenden Umfangsbereich der Umlegrollen 9 haben, wobei die Projektion der Umlenkrollen 9 gemäß Fig. 2 dabei geringfügig um diesen Abstand über das Kabinendach 10 überstehen kann, damit die Kabine 2 auch im Bereich der Treibscheibe 7 möglichst hoch gefahren werden kann.

Während gemäß Fig. 2 die Treibscheibe 7 und die Umlenkrollen 9 und 11 etwa einen übereinstimmenden Durchmesser von zum Beispiel etwa 32 cm oder weniger haben, ist gemäß Fig. 1 und 3 der Treibscheibendurchmesser etwas größer als der Durchmesser der Umlenkrollen gewählt. Der Durchmesser des Tragseils kann in einem solchen Fall etwa acht mm oder weniger betragen, so dass sich ein Verhältnis des Durchmesser der Umlenkrolle 9 oder 11 zum Durchmesser des Tragseils 5 sowie das Verhältnis des Durchmessers der Treibscheibe 7 zum Durchmesser des Tragseils 5 von etwa 35:1 oder weniger erzielen lässt, was einer platzsparenden Bauweise zu Gute kommt. Dabei sind die Tragseile 5 in zweckmäßiger Weise Stahlseile mit Stahlseele, was gegenüber speziellen Riemenkonstruktionen oder Flachseilen preiswerter ist.

Gemäß den Fig. 2 sind die an der Kabine 2 angreifenden Umlenkrollen 9 gemeinsam etwa in der durch den Schwerpunkt der Aufzugskabine 2 verlaufenden Ebene parallel zu zwei Kabinenwänden 2a angeordnet, so dass sich die aufgehängte Kabine 2 schon aufgrund dieser Aufhängung weitestgehend im Gleichgewicht befindet.

In den Zeichnungen sind keine Führungsschienen dargestellt, da die von den beiden Führungsschienen für die Aufzugskabine 2 gebildete Ebene und die von den Führungsschienen für das Gegengewicht 4 gebildete Ebene parallel oder senkrecht zueinander angeordnet sein können.

Der Antrieb 6 eines Treibscheibenaufzugs 1 soll ein möglichst geringes Gewicht haben und möglichst einfach im oberen Bereich des Aufzugsschachts 3 eines Treibscheibenaufzugs 1 eingebaut werden können. Dazu ist die über das Tragseil 5 vorgesehene Aufhängung zwischen der Aufzugskabine 2 und dem zugehörigen Gegengewicht 4 durch zumindest eine an der Aufzugskabine 2 vorzugsweise auf deren Dach 10 angreifende Umlenkrolle 9 wenigstens 2:1 untersetzt, um das erforderliche Drehmoment wenigstens zu halbieren. Ferner ist die an der Aufzugskabine 2 vorgesehene Umlenkrolle 9 und die Treibscheibe 7 in einer gemeinsamen Ebene angeordnet, so dass das Tragseil 5 oder die mehreren Tragseilstränge von der Treibscheibe 7 zu der Umlenkrolle 9 oder umgekehrt im wesentlichen nach der Seite hin unausgelenkt verlaufen, Biegung und Gegenbiegung also nur in einer Ebene stattfindet, was ein Seil mit kreisförmigem Querschnitt mit vergleichsweise geringem Durchmesser erlaubt, so dass auch das Verhältnis des Durchmessers der Umlenkrolle 9 zum Durchmesser des Tragseils 5 und/oder das Verhältnis des Durchmessers der Treibscheibe 7 zum Durchmessers des Tragseils 5 gleich oder kleiner 35:1 sein kann, wodurch ebenfalls das Gewicht des Antriebs verringert werden kann.

Die Befestigung und Anordnung des Antriebs kann dabei so erfolgen, wie es in DE 100 64 850 C2 beschrieben ist.

## Patentansprüche

1. Treibscheibenaufzug (1) mit einer Aufzugskabine (2), die entlang von Führungsschienen verfahrbar ist, und mit einem ebenfalls an Schienen geführten Gegengewicht (4), mit Tragseilen (5), an denen die Aufzugskabine (2) und das Gegengewicht (4) angehängt sind, und mit einem Antrieb (6), bestehend aus einem Motor, einer Treibscheibe (7) für die Tragseile (5) und einer Bremse, welcher Antrieb (6) im oberen Bereich des Aufzugsschachts (3) zwischen der Schachtwand (8) und dem Raum, den die Aufzugskabine (2) in ihrer obersten Position benötigt, und/oder in einer vertikalen Verlängerung dieses Bereichs nach oben im wesentlichen angeordnet ist, wobei die Motorwelle und die Treibscheibenwelle koaxial und etwa horizontal sowie parallel zur benachbarten Schachtwand (8) und/oder zur benachbarten Kabinenwand orientiert sind, wobei die über das Tragseil (5) vorgesehene Aufhängung zwischen der Aufzugskabine (2) und dem Gegengewicht (4) durch zumindest eine an der Aufzugskabine (2) angreifende Umlenkrolle (9) wenigstens 2:1 untersetzt ist, **dadurch gekennzeichnet, dass** das oder die Tragseile (5) einen etwa kreisförmigen Querschnitt haben, dass das Verhältnis des Durchmessers der Umlenkrolle (9) zum Durchmesser des Tragseils (5) und/oder das Verhältnis des Durchmessers der Treibscheibe (7) zum Durchmesser des Tragseils (5) gleich 35:1 oder kleiner ist, dass das oder die Tragseile (5) Stahlseile ist/sind und dass die Treibscheibe (7) und alle an der Aufzugskabine (2) und an dem Gegengewicht (4) vorgesehenen Umlenkrollen (9, 11) in einer gemeinsamen Ebene angeordnet sind, so dass das Tragseil (5) oder die mehreren Tragseile von der Treibscheibe (7) zu der Umlenkrolle (9, 11) oder umgekehrt im Wesentlichen nach der Seite hin unausgelenkt verlaufen.

2. Treibscheibenaufzug nach Anspruch 1, **dadurch gekennzeichnet, dass** der Durchmesser der Treibscheibe (7) größer als der Durchmesser der Umlenkrollen (9, 11) ist.

3. Treibscheibenaufzug nach Anspruch 1 oder 2, **dadurch gekennzeichnet, dass** die Treibscheibe (7) und/oder die Umlenkrolle (;9) oder Umlenkrollen (11) zumindest im Bereich ihrer Seilrille oder Seilrillen aus einem Werkstoff mit höherem Reibungskoeffizienten als Stahl oder Grauguss, insbesondere aus Kunststoff bestehen.

4. Treibscheibenaufzug nach einem der Ansprüche 1 bis 3, **dadurch gekennzeichnet, dass** die Treibscheibe (7) unmittelbar auf dem Abtrieb des Antriebsmotors angeordnet und der Antrieb (6) des Treibscheibenaufzugs (1) getriebelos ausgebildet ist.

5. Treibscheibenaufzug nach einem der Ansprüche 1 bis 4, **dadurch gekennzeichnet, dass** an der Kabine (2) zwei in derselben Ebene wie die Treibscheibe (7) angeordnete Umlenkrollen (9) vorgesehen sind.

6. Treibscheibenaufzug nach einem der Ansprüche 1 bis 5, **dadurch gekennzeichnet, dass** die Umlenkrolle oder Umlenkrollen (9) auf dem Dach (10) der Aufzugskabine (2) gegenüber den Kabinenwänden hinsichtlich ihrer Lagerung nur soweit zurückversetzt angeordnet sind, dass die Ebenen, in denen die Kabinenwände angeordnet sind, tangential zu den Umlenkrollen (9) verlaufen oder einen Abstand zu dem nächstliegenden Umfangsbereich der Umlenkrollen (9) haben.

7. Treibscheibenaufzug nach einem der Ansprüche 1 bis 6, **dadurch gekennzeichnet, dass** die Treibscheibe (7) und/oder die Umlenkrolle (9/11) an der Aufzugskabine (2) und/oder an dem Gegengewicht (4) einen Durchmesser von etwa 32 cm oder weniger hat.

8. Treibscheibenaufzug nach einem der vorstehenden Ansprüche, **dadurch gekennzeichnet, dass** die Aufzugskabine (2) in Rucksack-Bauweise aufgehängt ist.

9. Treibscheibenaufzug nach einem der Ansprüche 1 bis 8, **dadurch gekennzeichnet, dass** der Durchmesser des Tragseils (5) etwa gleich 8 mm oder weniger ist.

10. Treibscheibenaufzug nach einem der Ansprüche 1 bis 9, **dadurch gekennzeichnet, dass** das oder die Tragseile (5) Stahlseile mit Stahlseele ist/sind.

11. Treibscheibenaufzug nach einem der Ansprüche 1 bis 10, **dadurch gekennzeichnet, dass** die an der Kabine (2) angreifende Umlenkrolle (9) oder die in einer gemeinsamen Ebene an der Kabine (2) angreifenden Umlenkrollen (9) etwa mittig zur Aufzugskabine oder etwa in der durch den Schwerpunkt der Aufzugskabine (2) verlaufenden Ebene angeordnet sind.

12. Treibscheibenaufzug nach einem der Ansprüche 1 bis 11, **dadurch gekennzeichnet, dass** die von den beiden Führungsschienen für die Aufzugskabine (2) gebildete Ebene und die von den Führungsschienen für das Gegengewicht (4) gebildete Ebene parallel oder senkrecht zueinander angeordnet sind.

## Claims

1. Traction sheave elevator (1) having an elevator car (2) capable of travelling along guide rails, and having a counterweight (4), also guided on rails, with support cables (5) from which the elevator car (2) and the counterweight (4) are suspended, and having a drive (6) consisting of a motor, a traction sheave (7) for the support cables (5) and a brake, the drive (6) being disposed essentially in the upper part of the elevator shaft (3) between the wall (8) of the shaft and the space which the elevator car (2) occupies in its topmost position, and/or in an upward vertical extension of this part, the motor shaft and the traction sheave shaft being oriented coaxially and substantially horizontally and parallel to the adjacent shaft wall (8) and/or to the adjacent car wall, the suspension provided by means of the support cable (5) between the elevator car (2) and the counterweight (4) being geared down at least 2:1 by at least one guide roller (9) acting on the elevator car (2), **characterised in that** the support cable or cables (5) have a substantially circular cross-section, **in that** the ratio of the diameter of the guide roller (9) to the diameter of the support cable (5) and/or the ratio of the diameter of the traction sheave (7) to the diameter of the support cable (5) is equal to 35:1 or less, **in that** the support cable or cables (5) is or are steel cables and **in that** the traction sheave (7) and all the guide rollers (9, 11) provided on the elevator car (2) and on the counterweight (4) are arranged in a common plane, so that the support cable (5) or the plurality of support cables run from the traction sheave (7) to the guide roller (9, 11) or *vice versa* with essentially no sideways deflection.

2. Traction sheave elevator according to claim 1, **characterised in that** the diameter of the traction sheave (7) is greater than the diameter of the guide rollers (9, 11).

3. Traction sheave elevator according to claim 1 or 2, **characterised in that** the traction sheave (7) and/or the guide roller (9) or guide rollers (11) are made of a material with a higher coefficient of friction than steel or grey iron, more particularly are made of plastics, at least in the region of the cable groove or grooves.

4. Traction sheave elevator according to one of claims 1 to 3, **characterised in that** the traction sheave (7) is disposed directly on the power takeoff of the drive motor and the drive (6) of the traction sheave elevator (1) is constructed without gears.

5. Traction sheave elevator according to one of claims 1 to 4, **characterised in that** two guide rollers (9) arranged in the same plane as the drive pulley (7) are provided on the car (2).

6. Traction sheave elevator according to one of claims 1 to 5, **characterised in that** the guide roller or rollers (9) are mounted on the roof (10) of the elevator car (2), with their mountings set back in relation to the walls of the car only by such an amount that the planes in which the car walls are arranged extend tangentially to the guide rollers (9) or are at a spacing from the nearest circumferential area of the guide rollers (9).

7. Traction sheave elevator according to one of claims 1 to 6, **characterised in that** the traction sheave (7) and/or the guide roller (9/11) on the elevator car (2) and/or on the counterweight (4) has a diameter of about 32 cm or less.

8. Traction sheave elevator according to one of the preceding claims, **characterised in that** the elevator car (2) is suspended in a rucksack arrangement.

9. Traction sheave elevator according to one of claims 1 to 8, **characterised in that** the diameter of the support cable (5) is substantially equal to 8 mm or less.

10. Traction sheave elevator according to one of claims 1 to 9, **characterised in that** the support cable or cables (5) is or are steel cables with a steel core.

11. Traction sheave elevator according to one of claims 1 to 10, **characterised in that** the guide roller (9) acting on the car (2) or the guide rollers (9) acting on the car (2) in a common plane are arranged substantially centrally with respect to the elevator car or substantially in the plane passing through the centre of gravity of the elevator car (2).

12. Traction sheave elevator according to one of claims 1 to 11, **characterised in that** the plane formed by the two guide rails for the elevator car (2) and the plane formed by the guide rails for the counterweight (4) are arranged parallel or perpendicularly to one another.

## Revendications

1. Ascenseur (1) à poulie de traction, avec une cabine d'ascenseur (2) qui peut être déplacée le long de rails de guidage et avec un contrepoids (4) également guidé sur des rails, avec des câbles porteurs (5) auxquels sont accrochés la cabine d'ascenseur (2) et le contrepoids (4), et avec un entraînement (6) constitué d'un moteur, d'une poulie de traction (7) pour les câbles porteurs (5) et d'un frein, entraînement (6) qui est disposé pour l'essentiel dans la région supérieure de la cage d'ascenseur (3) entre la paroi (8) de la cage et l'espace nécessaire à la cabine d'ascenseur (2) dans sa position la plus haute, et/ou dans un prolongement vertical de cette région vers le haut, sachant que l'arbre du moteur et l'arbre de la poulie de traction sont orientés coaxialement et environ horizontalement ainsi que parallèlement à la paroi (8) voisine de la cage et/ou à la paroi voisine de la cabine, et sachant que la suspension prévue au moyen du câble porteur (5) entre la cabine d'ascenseur (2) et le contrepoids (4) est démultipliée d'au moins 2:1 par au moins une poulie de renvoi (9) agissant sur la cabine d'ascenseur (2), **caractérisé en ce que** le ou les câbles porteurs (5) possèdent une section environ circulaire, **en ce que** le rapport du diamètre de la poulie de renvoi (9) au diamètre du câble porteur (5) et/ou le rapport du diamètre de la poulie de traction (7) au diamètre du câble porteur (5) est inférieur ou égal à 35:1, **en ce que** le ou les câbles porteurs (5) sont des câbles d'acier, et **en ce que** la poulie de traction (7) et toutes les poulies de renvoi (9, 11) prévues sur la cabine d'ascenseur (2) et sur le contrepoids (4) sont disposées dans un plan commun, de sorte que le câble porteur (5) ou les câbles porteurs s'étendent de la poulie de traction (7) à la poulie de renvoi (9, 11) ou inversement en n'étant pour l'essentiel pas déviés vers le côté.

2. Ascenseur à poulie de traction selon la revendication 1, **caractérisé en ce que** le diamètre de la poulie de traction (7) est supérieur au diamètre des poulies de renvoi (9,11).

3. Ascenseur à poulie de traction selon la revendication 1 ou 2, **caractérisé en ce que** la poulie de traction (7) et/ou la poulie de renvoi (9) ou les poulies de renvoi (11) sont réalisées au moins dans la région de leur(s) gorge(s) en un matériau ayant un plus grand coefficient de frottement que l'acier ou la fonte grise, notamment en matière plastique.

4. Ascenseur à poulie de traction selon l'une des revendications 1 à 3, **caractérisé en ce que** la poulie de traction (7) est disposée directement à la sortie du moteur d'entraînement, et l'entraînement (6) de l'ascenseur (1) à poulie de traction est réalisé sans transmission.

5. Ascenseur à poulie de traction selon l'une des revendications 1 à 4, **caractérisé en ce que** deux poulies de renvoi (9) sont prévues sur la cabine (2) dans le même plan que la poulie de traction (7).

6. Ascenseur à poulie de traction selon l'une des revendications 1 à 5, **caractérisé en ce que** la poulie de renvoi ou les poulies de renvoi (9) sont disposées sur le toit (10) de la cabine d'ascenseur (2) en étant, par leur palier de montage, en retrait par rapport aux parois de la cabine seulement suffisamment pour que les plans dans lesquels sont disposées les parois de la cabine s'étendent tangentiellement aux poulies de renvoi (9) ou présentent une distance par rapport à la région la plus proche de la circonférence des poulies de renvoi (9).

7. Ascenseur à poulie de traction selon l'une des revendications 1 à 6, **caractérisé en ce que** la poulie de traction (7) et/ou la poulie de renvoi (9/11) prévue sur la cabine d'ascenseur (2) et/ou sur le contrepoids (4) possède un diamètre d'environ 32 cm ou moins.

8. Ascenseur à poulie de traction selon l'une des revendications précédentes, **caractérisé en ce que** la cabine d'ascenseur (2) est suspendue suivant une conception du type « sac à dos ».

9. Ascenseur à poulie de traction selon l'une des revendications 1 à 8, **caractérisé en ce que** le diamètre du câble porteur (5) est d'environ 8 mm ou moins.

10. Ascenseur à poulie de traction selon l'une des revendications 1 à 9, **caractérisé en ce que** le ou les câbles porteurs (5) sont des câbles d'acier avec une âme en acier.

11. Ascenseur à poulie de traction selon l'une des revendications 1 à 10, **caractérisé en ce que** la poulie de renvoi (9) agissant sur la cabine d'ascenseur (2), ou les poulies de renvoi (9) agissant dans un plan commun sur la cabine d'ascenseur (2), sont disposées environ centralement par rapport à la cabine d'ascenseur ou environ dans le plan passant par le centre de gravité de la cabine d'ascenseur (2).

12. Ascenseur à poulie de traction selon l'une des revendications 1 à 11, **caractérisé en ce que** le plan formé par les deux rails de guidage pour la cabine d'ascenseur (2) et le plan formé par les rails de guidage pour le contrepoids (4) sont disposés parallèlement ou perpendiculairement entre eux.
